# EUROPÄISCHE PATENTSCHRIFT

(11) **EP 0 709 532 B1**
(45) Veröffentlichungstag und Bekanntmachung des Hinweises auf die Patenterteilung: **12.02.1997**
(21) Anmeldenummer: 95111982.5
(22) Anmeldetag: 31.07.1995
(51) Int. Cl.: E05B 17/18

(54) **Schliesszylinder für einen Kraftfahrzeug-Türverschluss**
Lock cylinder for motor vehicle door
Serrure cylindrique pour une porte de véhicule automobile

(30) Priorität: 18.10.1994 DE 4437242
(43) Veröffentlichungstag der Anmeldung: 01.05.1996
(73) Patentinhaber: YMOS AKTIENGESELLSCHAFT Industrieprodukte, D-63179 Obertshausen (DE)
(72) Erfinder: Schwab, Dittmar, D-63110 Rodgau (DE); Chilla, Reinhard, D-42551 Velbert (DE)
(74) Vertreter: Podszus, Burghart, Dipl.-Phys., Dipl.-Wirtsch.-Ing.

(56) Entgegenhaltungen:
- DE-A- 2 605 588
- DE-A- 3 517 573
- DE-A- 3 538 279
- DE-U- 7 718 175
- FR-A- 2 160 024

## Beschreibung

Die Erfindung betrifft einen Schließzylinder für einen Kraftfahrzeug-Türverschluß gemäß den Merkmalen des Oberbegriffs des Anspruchs 1. Ein solcher Schließzylinder ist aus der DE-A-2 605 588 bekannt.

Ein anderer Schließzylinder ist aus der DE-GM 77 18 175 bekannt. Dabei ist der Schließzylinder mit einer relativ dünnen metallischen Abschlußkappe, die die Schlüsselkanalmündung oder den Schlüsselschlitz enthält, versehen. Auf der Innenseite der Abschlußkappe ist diese durch eine dickwandige elastische Dichtscheibe aus Kunststoff verstärkt. Um zu vermeiden, daß in den Schlüsselkanal Staub oder Feuchtigkeit eindringen kann, ist die Schlüsselkanalmündung von dem Schließzylinderinnenraum aus mit einer Kunststoff-Abdeckklappe verschließbar, wobei ein als Dichtlippe ausgebildetes Teil der elastischen Dichtscheibe (Formdichtung) gegen die Abdeckklappe drückt und ein randseitiges Eindringen von Staub etc. in den Schlüsselkanal verhindert. Beim Einführen des Schlüsselschaftes in den Schlüsselkanal wird die Abdeckklappe entgegen der Kraft einer Rückstellfeder um eine seitlich von dem Schlüsselkanal angeordnete Achse aus der Verschlußstellung herausgeschwenkt.

Nachteilig ist bei diesem bekannten Schließzylinder vor allem, daß die unter der Abschlußkappe angeordnete Formdichtung sehr stabil sein muß. Durch dieses Erfordernis wird die Dichtkante häufig wellig. Eine plane Auflage der Abdeckklappe ist daher nicht gewährleistet, da ein Spalt zwischen Abschlußkappe und Dichtung sowie ein Spalt zwischen Abdeckklappe und Dichtung entstehen kann. Außerdem besteht die Gefahr, daß der Schlüssel mit seiner Außenkante an der Dichtlippe entlang schabt und somit die Dichtlippe zerstört und die erforderliche Abdichtung immer schlechter wird. Nachteilig ist bei den bekannten Schließzylindern schließlich die Verwendung der relativ viel Platz benötigenden Dichtscheibe. Insbesondere bei der Verwendung von dickwandigen Stahl-Abschlußkappen, wie sie aus (Diebstahl-) Sicherheitsgründen erforderlich sind, benötigen die bekannten Schließzylinder sehr viel Platz für die Abschlußkappe mit der darin befindlichen Dichtscheibe.

Aus der DE 35 38 279 C2 ist ein Schließzylinder mit einer die Schlüsselkanalmündung verdeckenden Metall-Abdeckklappe bekannt. Dabei liegt die Abdeckklappe direkt an der ebenfalls aus einem Metallblech bestehenden Abschlußkappe an.

Nachteilig ist bei diesen bekannten Schließzylindern, daß die Metall-Dichtung abhängig ist von der Ebenheit der Teile. Eine ausreichende Ebenheit der Teile kann häufig durch die zur Herstellung dieser Teile erforderlichen Schneid- und Biegevorgänge aber nicht gewährleistet werden.

Der Erfindung liegt die Aufgabe zugrunde, einen Schließzylinder der eingangs erwähnten Art anzugeben, bei dem die zwischen Abdeckklappe und Abschlußkappe angeordnete elastische Dichtung ein Eindringen von Staub, Feuchtigkeit etc. in den Schlüsselkanal sicher verhindert.

Diese Aufgabe wird erfindungsgemäß durch die Merkmale des kennzeichnenden Teils des Anspruchs 1 gelöst. Weitere besonders vorteilhafte Ausgestaltungen der Erfindung offenbaren die Unteransprüche.

Die Erfindung beruht im wesentlichen auf dem Gedanken, auf eine entsprechende abschlußkappenseitig angeordnete Dichtscheibe zu verzichten und durch eine an der Abdeckklappe befestigte elastische Dichtung zu ersetzen, welche im geschlossenen Zustand der Abdeckklappe mit einer Dichtlippe direkt an der Innenseite der aus einem Metall oder Kunststoff bestehenden Abschlußkappe anliegt. Hierdurch wird erreicht, daß Unebenheiten zwischen Abdeckklappe und Abschlußkappe ausgeglichen werden können. Außerdem ist die elastische Dichtung derart an der Abdeckklappe angeordnet, daß die Dichtung beim Einschieben des Schlüsselschaftes in den Schlüsselkanal von dem Schlüsselschaft -und damit auch von den in den Schaft eingefrästen Zähnen- nicht berührt wird.

Eine derartige Anordnung der Dichtung an der Abdeckklappe kann vorteilhafterweise dadurch erfolgen, daß die Abdeckklappe auf der der Schlüsselkanalmündung zugewandten Seite zapfenförmig ausgebildet ist und im geschlossenen Zustand der Abdeckklappe in die Schlüsselkanalmündung teilweise hineinragt, wobei die elastische Dichtung auf der der Schlüsselkanalmündung abgewandten Seite des zapfenförmigen Teiles der Abdeckklappe befestigt ist.

Als Material für die elastische Dichtung haben sich sowohl Gummi als auch elastische Kunststoffe, insbesondere Polyurethan, bewährt. Die Abschlußkappe kann aus Metall oder Kunststoff gefertigt sein, wobei wegen des Fehlens der zusätzlichen Dichtscheibe die Wandstärke wesentlich dicker sein kann (z.B. 2-3 mm) als bei bekannten Schließzylindern (z.B. 0,7 mm).

Bei der Abdeckklappe kann es sich um ein Metallgußteil, z.B. aus Aluminium, Magnesium oder Zink, handeln oder um ein Formteil aus Kunststoff.

Weitere Einzelheiten und Vorteile der Erfindung ergeben sich aus den folgenden anhand von Figuren erläuterten Ausführungsbeispielen. Es zeigen:
- Fig.1: den Querschnitt der Stirnseite eines erfindungsgemäßen Schließzylinders ohne in den Schlüsselkanal eingeführten Schlüsselschaft und
- Fig.2: den in Fig.1 dargestellten Querschnitt nach Einführen eines Schlüsselschaftes.

In Fig. 1 ist mit 1 der kopfseitige Teil eines Schließzylinders bezeichnet, auf dem sich eine z.B. 2 mm starke Abschlußkappe 2 aus Stahl befindet. Die Abschlußkappe 2 weist zur Einführung eines Schlüsselschaftes 3 in den Schlüsselkanal 4 des Schließzylinders 1 eine Schlüsselkanalmündung 5 auf.

Die Schlüsselkanalmündung 5 ist von dem Schließzylinderinnenraum 6 durch eine Abdeckklappe 7, bei der es sich beispielsweise um ein Kunststoff-Formteil handelt, verschlossen. Die Abdeckklappe 7 ist um eine Achse 8 in Richtung zu einer Seitenwand 9 des Schließzylinders 1 hin gegen den Druck einer Drehfeder 10 schwenkbar angeordnet.

Die Abdeckklappe 7 ist auf der der Schlüsselkanalmündung 5 zugewandten Seite zapfenförmig mit leicht konischem Querschnittsverlauf ausgebildet, wobei das zapfenförmige Klappenteil 11 teilweise in die Schlüsselkanalmündung 5 hineinragt. Auf der der Schlüsselkanalmündung 5 abgewandten Seite des zapfenförmigen Klappenteiles 11 besitzt die Abdeckklappe eine umlaufende Nut 12, in die eine elastische Dichtung 13 montiert oder angespritzt ist.

Die elastische Dichtung 13, bei der es sich um eine Profildichtung handelt, weist auf ihrer der umlaufenden Nut 12 abgewandten Seite eine Dichtlippe 14 auf, die an der Innenseite 15 der Abschlußkappe 2 anliegt. Die Dichtung 13 ist dabei gegenüber der Vorderfläche 16 des zapfenförmigen Klappenteiles 11 so weit in Richtung der Schließzylinderinnenseite 6 zurückversetzt, daß sie beim Einschieben des Schlüsselschaftes 3 von diesem nicht berührt wird.

Im folgenden wird mit Hilfe der Fig.1 und 2 näher die Funktionsweise des erfindungsgemäßen Schließzylinders erläutert: Wird der Schlüsselschaft 3 durch die Schlüsselkanalmündung 5 hindurch in den Schließzylinder 1 gesteckt, so berührt die Vorderfläche 17 des Schlüsselschaftes 3 die Vorderfläche 16 der Abdeckklappe 7 und drückt diese gegen den Druck der Drehfeder 10 in den Schließzylinderinnenraum 6. Die Abdeckklappe 7 schwenkt dabei um die Drehachse 8 in Richtung auf die Seitenwand 9.

Bei einem weiteren Hineinschieben des Schlüsselschaftes 3 in den Schlüsselkanal 4 wirkt nicht mehr die gesamte Vorderfläche 17 des Schlüsselschaftes 3 auf die Vorderfläche 16 der Abdeckklappe 7, sondern lediglich ein relativ schmaler Randbereich. Bei noch weiterem Einschieben des Schlüsselschaftes 3 in den Schlüsselkanal 4 hinein, gleitet die Vorderfläche 17 des Schaftes 3 schließlich an der Abdeckklappe 7 vorbei. Diese liegt dann mit einem Teil ihrer Vorderfläche 16 an der entsprechenden Seitenwand 18 des Schaftes 3 an, ohne die Schaftbewegung zu behindern.

Bei dem gesamten vorstehend beschriebenen Einführvorgang des Schlüsselschaftes 3 in den Schlüsselkanal 4 wurde aufgrund der gegenüber der Vorderfläche 16 der Abdeckklappe 7 zurückgesetzten elastischen Dichtung 13 diese von dem Schlüsselschaft 3 nicht berührt.

Die Erfindung ist selbstverständlich nicht auf das vorstehend beschriebene Ausführungsbeispiel beschränkt. So kann beispielsweise als Abdeckklappe 7 statt eines Kunststofformteiles auch ein Formteil aus Metall, wie Aluminium, Magnesium oder Zink, verwendet werden. Diese Formteile können beispielsweise mittels eines Druckgußverfahrens hergestellt werden.

### Bezugszeichenliste

- 1: Schließzylinder
- 2: Abschlußkappe
- 3: Schlüsselschaft
- 4: Schlüsselkanal
- 5: Schlüsselkanalmündung
- 6: Schließzylinderinnenraum
- 7: Abdeckklappe
- 8: Drehachse, Achse
- 9: Seitenwand
- 10: Drehfeder, Rückstellfeder
- 11: zapfenförmiges Klappenteil
- 12: Nut
- 13: elastische Dichtung
- 14: Dichtlippe
- 15: Innenseite
- 16: Vorderfläche
- 17: Vorderfläche
- 18: Seitenwand

## Patentansprüche

1. Schließzylinder für einen Kraftfahrzeug-Türverschluß, wobei der Schließzylinder (1) mit einer Abschlußkappe (2), die die Schlüsselkanalmündung (5) enthält, versehen ist, wobei die Schlüsselkanalmündung (5) von dem Schließzylinderinnenraum (6) durch eine Abdeckklappe (7) verschließbar ist, welche beim Einführen des Schlüsselschaftes (3) in den Schlüsselkanal (4) entgegen der Kraft einer Rückstellfeder (10) um eine seitlich von dem Schlüsselkanal (4) angeordnete Achse (8) aus der Verschlußstellung schwenkbar ist, und wobei eine die Schlüsselkanalmündung (5) randseitig verschließende elastische Dichtung (13) zwischen der Abdeckklappe (7) und der Abschlußkappe (2) angeordnet ist, dadurch gekennzeichnet, daß die eine Dichtlippe (14) aufweisende Dichtung (13) an der Abdeckklappe (7) befestigt ist, und im geschlossenen Zustand der Abdeckklappe (7) mit seiner Dichtlippe (14) an der Innenseite (15) der Abschlußkappe (2) anliegt, und daß der Ort der Befestigung der elastischen Dichtung (13) an der Abdeckklappe (7) derart gewählt ist, daß die Dichtung (13) beim Einschieben des Schlüsselschaftes (3) in den Schlüsselkanal (4) von dem Schlüsselschaft (3) nicht berührt wird.

2. Schließzylinder nach Anspruch 1, **dadurch gekennzeichnet,** daß die Abdeckklappe (7) auf der der Schlüsselkanalmündung (5) zugewandten Seite zapfenförmig ausgebildet ist und im geschlossenen Zustand der Abdeckklappe (7) in die Schlüsselkanalmündung (5) teilweise hineinragt, und daß die elastische Dichtung (13) auf der der Schlüsselkanalmündung (5) abgewandten Seite des zapfenförmigen Teiles (11) der Abdeckklappe (7) befestigt ist.

3. Schließzylinder nach Anspruch 2, **dadurch gekennzeichnet,** daß der zapfenförmige Teil (11) der Abdeckklappe (7) auf der der Schlüsselkanalmündung (5) abgewandten Seite eine umlaufende Nut (12) enthält, in die die elastische Dichtung (13) eingelassen ist.

4. Schließzylinder nach Anspruch 2, **dadurch gekennzeichnet,** daß die elastische Dichtung (13) an das zapfenförmige Teil (11) der Abdeckklappe (7) angespritzt ist.

5. Schließzylinder nach einem der Ansprüche 2 bis 4, **dadurch gekennzeichnet,** daß das zapfenförmige Teil (11) der Abdeckklappe (7) eine in Richtung der Schlüsselkanalmündung (5) konische Form aufweist.

6. Schließzylinder nach einem der Ansprüche 1 bis 5, **dadurch gekennzeichnet,** daß es sich bei der elastischen Dichtung (13) um eine Profildichtung handelt.

7. Schließzylinder nach einem der Ansprüche 1 bis 6, **dadurch gekennzeichnet,** daß die elastische Dichtung (13) aus Gummi oder einem elastischen Kunststoff besteht.

8. Schließzylinder nach Anspruch 7, **dadurch gekennzeichnet**, daß die elastische Dichtung (13) aus Polyurethan besteht.

9. Schließzylinder nach einem der Ansprüche 1 bis 8, **dadurch gekennzeichnet,** daß die Abschlußkappe (2) aus einem Metall oder aus Kunststoff besteht.

10. Schließzylinder nach einem der Ansprüche 1 bis 9, **dadurch gekennzeichnet,** daß die Abdeckklappe (7) aus einem metallischen Formteil oder einem Formteil aus Kunststoff besteht.

## Claims

1. Lock cylinder for a motor vehicle door lock, the lock cylinder (1) being provided with a closure cap (2) containing the key channel opening (5), the key channel opening (5) being closable from the internal lock cylinder chamber (6) by a cover flap (7) which, on the introduction of the key shank (3) into the key channel (4) is pivotable out of the closure position in opposition to the force of a restoring spring (10) and about an axis (8) situated to the side of the key channel (4), a resilient packing (13) providing a lateral seal for the key channel opening (5), and located between the cover flap (7) and the closure cap (2) , characterised by the fact that the resilient packing (13) has a sealing lip (14) secured to the cover flap (7) which, when the cover flap (7) is closed, bears through the sealing lip (14) against the interior (15) of the closure cap (2), and that the position in which the resilient packing (13) is secured to the cover flap (7) is arranged to ensure that the packing (13) is not contacted by the keyshank (3) when the said key shank (3) is pushed into the key channel (4).

2. Lock cylinder in accordance with Claim 1, characterised by the fact that the cover and flap (7) is spigot shaped on the side facing towards the opening (5) of the key channel and when the cover flap (7) is closed the flap partly extends into the key channel opening (5), and that the resilient packing (13) is secured to that side of the spigot-shaped part (11) of the cover flap (7) which faces away from the key channel opening (5).

3. Lock cylinder in accordance with Claim 2, characterised by the fact that the spigot-shaped part (11) of the cover flap (7) has on the side facing away from the key channel opening (5) a peripheral groove (12) in which the resilient packing (13) is located.

4. Lock cylinder in accordance with Claim 2, characterised by the fact that the packing (13) is added to the spigot-shaped part (11) of the cover flap (7) by an injection moulding process.

5. Lock cylinder in accordance with any one of Claims 2 to 4, characterised by the fact that the spigot-shaped part (11) of the cover flap (7) is of conical shape as viewed in the direction of the key channel opening (5).

6. Lock cylinder in accordance with any one of Claims 1 to 5, characterised by the fact that the resilient packing (13) consists of a profiled seal.

7. Lock cylinder in accordance with any one of Claims 1 to 6, characterised by the fact that the resilient packing (13) is made of rubber or of an elastic plastic material.

8. Lock cylinder in accordance with Claim 7, characterised by the fact that the resilient packing (13) consists of polyurethane.

9. Lock closure cylinder in accordance with any one of Claims 1 to 8, characterised by the fact that the closure cap (2) consists of a metal or of plastic.

10. Lock cylinder in accordance with any one of Claims 1 to 9 characterised by the fact that the cover flap (7) consists of a metal component or of a plastic component.

## Revendications

1. Barillet pour une fermeture de porte de véhicule automobile, le barillet (1) étant muni d'une coiffe de fermeture (2) qui comporte l'embouchure de passage de clé (5), cette embouchure de passage de clé (5) pouvant être fermée depuis l'espace intérieur de barillet (6) par un volet d'obturation (7), lequel lors de l'enfoncement de la tige de clé (3) dans le passage de clé (4) peut pivoter hors de la position de fermeture autour d'un axe (8) disposé sur le côté du passage de clé (4), et une garniture d'étanchéité élastique (13), fermant en bordure l'embouchure de passage de clé (5), est disposée entre le volet d'obturation (7) et la coiffe de fermeture (2), caractérisé par le fait que la garniture d'étanchéité (13) comportant une lèvre d'étanchéité (14) est fixée sur le volet d'obturation (7) et, dans l'état fermé du volet d'obturation (7), est en contact par sa lèvre d'étanchéité (14) avec la face interne (15) de la coiffe de fermeture (2), et que l'emplacement de fixation de la garniture d'étanchéité élastique (13) est choisi sur le volet d'obturation (7) de telle sorte que la garniture d'étanchéité (13) lors de l'enfoncement de la tige de clé (3) dans le passage de clé (4) n'est pas touchée par la tige de clé (3).

2. Barillet selon la revendication 1, caractérisé par le fait que le volet d'obturation (7) est réalisé sous forme de téton du côté tourné vers l'embouchure du passage de clé (5) et pénètre en partie dans l'embouchure du passage de clé (5) dans l'état fermé du volet d'obturation (7) , et que la garniture d'étanchéité élastique (13) est fixée sur le côté éloigné de l'embouchure de passage de clé (5) de la partie en forme de téton (11) du volet d'obturation (7).

3. Barillet selon la revendication 2, caractérisé par le fait que la partie en forme de téton (11) du volet d'obturation (7) comporte une rainure périphérique (12) du côté éloigné de l'embouchure du passage de clé (5), rainure dans laquelle est engagée la garniture d'étanchéité élastique (13).

4. Barillet selon la revendication 2, caractérisé par le fait que la garniture d'étanchéité élastique (13) est moulée par injection sur la partie en forme de téton (11) du volet d'obturation (7).

5. Barillet selon l'une des revendications 2 à 4, caractérisé par le fait que la partie en forme de téton (11) du volet d'obturation (7) présente une forme conique en direction de l'embouchure du passage de clé (5).

6. Barillet selon l'une des revendications 1 à 5, caractérisé par le fait que, pour la garniture d'étanchéité élastique (13), il s'agit d'un joint profilé.

7. Barillet selon l'une des revendications 1 à 6, caractérisé par le fait que la garniture d'étanchéité élastique (13) se compose de caoutchouc ou d'une matière plastique élastique.

8. Barillet selon la revendication 7, caractérisé par le fait que la garniture d'étanchéité élastique (13) se compose de polyuréthane.

9. Barillet selon l'une des revendications 1 à 8, caractérisé par le fait que la coiffe de fermeture (2) se compose d'un métal ou de matière plastique.

10. Barillet selon l'une des revendications 1 à 9, caractérisé par le fait que le volet d'obturation (7) se compose d'une pièce moulée métallique ou d'une pièce moulée en matière plastique.
